# FASCICULE DE BREVET EUROPEEN

(11) **EP 0 435 734 B1**
(45) Date de publication et mention de la délivrance du brevet: **12.05.1993**
(21) Numéro de dépôt: 90403606.8
(22) Date de dépôt: 14.12.1990
(51) Int. Cl.: C10B 45/02

(54) **Machine pour l'entretien et la réparation des pilons des enfourneuses de cokerie**
Vorrichtung zur Wartung und Reparatur von Stampferstangen von Kokereibeschickungsmaschinen
Apparatus for the maintenance and the repair of the stamping rods of coke oven charging machines

(30) Priorité: 29.12.1989 FR 8917447
(43) Date de publication de la demande: 03.07.1991
(73) Titulaire: CDF INGENIERIE COREAL, F-57802 Freyming-Merlebach (FR)
(72) Inventeur: Antonenko, Paul, F-57730 Macheren (FR); Bousch, René, F-57600 Forbach (FR)
(74) Mandataire: Santarelli, Marc

(56) Documents cités:
- FR-A- 2 252 775

## Description

Le charbon destiné à la cokéfaction est disposé dans des caissons d'enfournement où il est tassé au moyen d'une pilonneuse. Une pilonneuse comprend au moins un pilon qui comporte une forte semelle solidaire de l'extrémité inférieure d'une poutre en I. L'âme de ce I est équipée sur ses deux faces d'une garniture à fort coefficient de friction et coopère avec deux roues excentriques opposées entraînées en rotation. A chaque tour, les roues excentriques serrent entre elles l'âme du profilé et le propulsent verticalement vers le haut. Quand l'écartement entre les surfaces d'entraînement des roues augmente, par le jeu de l'excentricité, le pilon est libéré et chute librement sur la couche de charbon qui vient d'être déposée dans le caisson. Ces mouvements alternés ont lieu sur une course limitée par rapport à la longueur totale du profilé. Cette course est située dans une portion de la longueur du profilé qui se déplace le long de cette dernière en fonction du niveau du charbon dans le caisson.

Quand le caisson est plein, chaque pilon est remonté et est immobilisé dans la partie haute de la course pour permettre de dégager le caisson. Cet arrêt est obtenu par des mâchoires de serrage du profilé pour empêcher le pilon de retomber.

Pour atteindre un fonctionnement efficace de ce dispositif, il faut qu'il existe entre les roues excentriques et l'âme du profilé en I un coefficient de friction très élevé, ce qui impose de mettre en place des garnitures de friction sur les deux faces de l'âme du pilon. Ces garnitures sont des pièces d'usure qu'il faut régulièrement remplacer.

Pour mettre en place ou remplacer ces garnitures, on procède habituellement sur un banc où le profilé est posé de manière que son âme soit horizontale, ce qui oblige à retourner plusieurs fois le profilé pour travailler alternativement sur l'une et l'autre des faces de l'âme. Il n'est guère possible de procéder au retrait de la garniture usée puis à la pose d'une garniture neuve sur une face puis procéder de même sur l'autre face car les températures mises en jeu pour le collage et le décollage sont différentes. En effet, le décollage s'opérant à une température très supérieure au collage, il faudrait pour chaque face procéder à un refroidissement du pilon entre le retrait de la garniture usée et la pose de la garniture neuve, et limiter les échanges thermiques entre les deux faces lors du décollage de la garniture usée de la seconde face.

Par ailleurs, même lorsqu'on procède alternativement au décollage sur l'une puis l'autre face puis au collage sur l'une et l'autre face, on soumet le pilon à des échauffements et des refroidissements unilatéraux qui engendrent des déformations qui nuisent à la qualité de l'adhérence obtenue et même au bon fonctionnement ultérieur du pilon. Il faut donc, dans chaque position, soumettre le profilé à une précontrainte s'opposant à ces déformations.

On comprend que la méthode utilisée jusqu'à présent soit de mise en oeuvre assez compliquée et assez longue.

La présente invention entend proposer des moyens pour simplifier la pose ou le remplacement de ces garnitures de friction.

A cet effet, elle a donc pour objet une machine pour procéder au garnissage et au dégarnissage des deux faces opposées de l'âme d'un profilé, l'une et l'autre des opérations impliquant un apport de calories pour agir sur le liant interposé entre le profilé et ses garnitures.

Selon l'invention, cette machine comporte, sur un bâti, un support du profilé dans une position où l'âme est verticale, ce support étant disposé entre deux mâchoires horizontales de longueurs au moins égales à celle des garnitures à mettre en place sur le profilé, ces mâchoires étant attelées à des organes moteurs pour les rapprocher ou les écarter l'une de l'autre dans un mouvement perpendiculaire à l'âme du profilé et pour les maintenir en position serrée sur l'âme avec une force déterminée, les mâchoires étant pourvues de moyens de chauffage et de refroidissement de leur surface en regard l'une de l'autre.

Dans un mode de réalisation de l'invention, l'une des mâchoires est fixe en coulissement par rapport au bâti, le support du profilé étant monté mobile en coulissement par rapport au bâti de manière à pouvoir être rapproché et écarté de la mâchoire fixe lors du mouvement de l'autre mâchoire. Cette disposition permet de disposer les organes moteurs d'un seul côté de la machine ce qui en simplifie la mise en oeuvre et l'entretien.

De manière avantageuse, afin de pouvoir facilement procéder au retrait des garnitures usées et à l'encollage du profilé pour la pose de garnitures neuves, la machine comporte un second support pour le profilé constitué par au moins deux bras escamotables entre une première position où ils sont sous le premier support et une seconde position où ils sont au-dessus de ce premier support, chaque bras comportant des moyens de bridage du profilé montés tournants dans ce bras autour d'un axe parallèle à celui du profilé.

De même, pour faciliter la mise en place des garnitures neuves sur les mâchoires avant de les transférer sur l'âme encollée, les mâchoires sont montées pivotantes par rapport au bâti entre une première position où leur face active est verticale en regard l'une de l'autre et une seconde position où leur face active est horizontale tournée vers le haut.

Enfin, dans un mode de réalisation préféré de l'invention, la mâchoire mobile est montée sur un chariot coulissant sur le bâti perpendiculairement au premier support, les organes moteurs étant constitués par des vérins attelés entre le bâti et ce support coulissant, les moyens d'entraînement en basculement des mâchoires étant constitués, pour la mâchoire mobile par une roue d'entraînement montée tournante sur le chariot coopérant avec une crémaillère fixe solidaire du bâti lorsque le chariot est déplacé dans cette zone du bâti, et pour la mâchoire fixe par un levier extensible élastiquement attelé entre la première et la seconde mâchoire. En outre, en rendant le second support solidaire de la première mâchoire, la simple commande du serrage ou de desserrage des mâchoires permet d'accomplir tous les mouvements et ce, de manière synchronisée.

L'invention sera mieux comprise au cours de la description d'un mode de réalisation donné ci-après à titre indicatif qui permettra d'en dégager les avantages et les caractéristiques secondaires.

Il sera fait référence aux dessins annexés dans lesquels:
- la figure 1 est une vue partielle des éléments illustrant les fonctions essentielles accomplies par la machine selon l'invention,
- la figure 2 est une coupe schématique transversale de la machine selon l'invention faisant apparaître les organes de liaison des mâchoires basculantes,
- la figure 3 est une coupe schématique transversale de la machine selon l'invention représentant le support auxiliaire du profilé à garnir/dégarnir.

Il faut comprendre la figure 1 comme un schéma simplifié des moyens mis en oeuvre dans la machine selon l'invention. Le profilé 1 à traiter est ici représenté reposant sur un support 2 horizontal de manière à présenter son âme 1a verticalement. Le support 2 est disposé entre deux mâchoires 3 et 4 qui s'étendent parallèlement entre elles et au support 2. La longueur des mâchoires est au moins égale à celle de la garniture à mettre en place sur le profilé (de l'ordre de quelques mètres).

Le support 2 comprend une armature 5 de soutien de galets ou rouleaux 6 sur lesquels le profilé 1 peut être glissé depuis une extrémité longitudinale de la machine. Ce support peut être en plusieurs tronçons 2a, 2b indépendants les uns des autres séparés par des espaces tels que 7 pour le passage vertical d'un support secondaire 8, normalement escamoté sous le profilé 1.

Le support 2 et les mâchoires 3 et 4 sont supportés par un bâti non représenté sur la figure 1. Des moyens d'entraînement des mâchoires sont attelés entre ces dernières et le bâti pour les éloigner ou les rapprocher l'une de l'autre afin de serrer entre elles l'âme 1a du support et de supprimer ce serrage. On peut prévoir que le support 2 soit fixe par rapport au bâti et que les mâchoires soient mobiles de part et d'autre de ce support fixe. Cependant, afin de diminuer le nombre d'actionneurs, on préfère rendre la mâchoire 3 fixe par rapport au bâti et n'agir que sur la mâchoire 4 mobile dans le sens des flèches A de la figure 1. Dans ce cas, le support 2 est également mobile pour être entraîné en direction de la mâchoire 3 par la mâchoire 4. Les moyens de liaison du support 2 par la mâchoire 4 sont symbolisés par les liaisons élastiques 9 et 10 disposées entre le support et chacune des mâchoires qui se compriment lors du rapprochement des mâchoires en déplaçant le support 2 en direction de la mâchoire 3 d'une valeur sensiblement égale à la demi-course de la mâchoire 4, et qui se détendent lors de l'éloignement des mâchoires pour éloigner, de cette même valeur, le support 2 de la mâchoire 3.

Chaque mâchoire 3, 4 possède une face active 3a, 4a qui forme une semelle de support de la garniture à appliquer sur le profilé, cette semelle pouvant être chauffée et refroidie par des moyens caloporteurs situés en 3b, 4b dans chaque mâchoire au droit des semelles 3a, 4a (circuit de circulation d'eau ou de vapeur, résistance électrique, circuit de circulation d'air....).

De manière avantageuse, chaque mâchoire 3 et 4 est en deux parties articulées autour d'un axe 11, 12 parallèle à la direction du profilé 1 sur son support. Pour la mâchoire 3, les deux parties comportent une portion du bâti fixe 13a et la mâchoire proprement dite 13b. Pour la mâchoire 4, la première partie 14a constitue un chariot coulissant sur le bâti sur lequel agissent les organes d'entraînement, la seconde partie 14b constituant la partie active de l'étau. Ces articulations permettent de placer horizontalement les surfaces 3a et 4a afin de faciliter la mise en place de la garniture à appliquer sur le profilé.

Enfin, le support secondaire 8 comporte au moins deux fourches (une seule 15 est représentée sur la figure) qui peuvent être manoeuvrées verticalement selon les flèches B pour prendre en charge le profilé 1 et le soulever du support 2. Ces fourches 15 possèdent chacune une portion centrale 16 comportant des moyens de bridage du profilé et montée tournante autour de l'axe longitudinal du profilé dans un support extérieur qui permet, une fois le profilé soulevé, de placer son âme 1a horizontalement dans l'une et l'autre des deux positions, afin d'avoir aisément accès à chacune des faces de cette âme pour, par exemple, procéder au retrait de la garniture usagée qui aurait subi préalablement un traitement thermique de décollage (au moyen des mâchoires 3 et 4).

Les figures 2 et 3 illustrent une réalisation préférée de la machine présentée schématiquement par la figure 1.

On retrouve sur ces figures la plupart des éléments déjà décrits avec les mêmes références.

La figure 2 a pour objet d'illustrer les moyens permettant la manoeuvre synchronisée des mâchoires 3 et 4 tant dans leur mouvement de rapprochement/éloignement que dans leur mouvement autour de leur articulation.

La référence 20 est attachée au bâti de la machine dont une partie constitue le support fixe 13a de la mâchoire 3 sur laquelle elle est articulée. Le socle (ou chariot) coulissant 14a de la mâchoire 4 est attelé à la tige d'un vérin 21 (en réalité la machine comporte plusieurs vérins régulièrement répartis le long de la mâchoire 4). La portion 14b de la mâchoire 4 est solidaire d'une roue dentée 22 qui tourne avec elle autour de l'axe 12. Cette roue dentée 22 coopère avec une crémaillère 23 portée par le bâti au cours de la phase finale de rétraction du vérin 21 ou de sa première phase d'extension. On comprend qu'ainsi, en fin de course d'ouverture des mâchoires ou de début de leur course de fermeture, on provoque le pivotement de la partie 14b de la mâchoire 4 autour de l'axe 12. La mâchoire 4 passe donc de sa position face 4a dirigée vers le profilé 1 (figure 2) à sa position face 4a horizontale (figure 3).

L'entraînement en pivotement synchronisé de la mâchoire 3 est assuré par une liaison des mâchoires 3 et 4 au moyen d'un levier 24 élastiquement télescopique (en réalité deux leviers 24 relient les mâchoires 3 et 4 à chacune de leurs extrémités, au delà des extrémités du support 2). Chacune des mâchoires 3 et 4 possède un bras 25, 26. Le bras 25 est articulé au levier 24 autour d'un axe 27 porté par un coulisseau 28 glissant le long du levier 24 et soumis aux effets antagonistes de deux ressorts 29 et 30. Le bras 26 est quant à lui articulé à l'extrémité du levier 24 autour d'un axe 31. Les axes 11, 12, 27 et 31 forment les sommets d'un quadrilatère déformable. Ainsi, à partir de la position représentée en figure 2, le rapprochement des mâchoires va pousser l'axe 27 vers la gauche de la figure, donc ramener la mâchoire 3 en position horizontale, en butée sur le bâti. La poursuite de ce rapprochement reste possible grâce au coulisseau 28 qui permet la translation du levier 24 par rapport au bras 25.

L'ouverture des mâchoires (par action du vérin 21) comporte d'abord une phase de coulissement du levier 24 par rapport au coulisseau 28 maintenu fixe sous l'effet du ressort 30. Lorsque le ressort 30 est équilibré par le ressort 29, c'est à dire sensiblement à l'instant où la roue 22 attaque la crémaillère 23, le début de la rotation du bras 26 (combinée à son coulissement vers la droite de la figure) provoque l'entraînement en rotation de la mâchoire 3 autour de l'axe 11, jusqu'à la position représentée en figure 3. Le ressort 29 permet de rendre plus souple l'entraînement du bras 26 par le levier 24 et d'encaisser les efforts de fin de course. La rotation inverse est obtenue par l'extension du vérin 21.

Sur cette figure on a également représenté en 9 et 10 le dispositif de liaison élastique du support 2 aux mâchoires 3 et 4 qui permet d'entraîner le support 2 en direction de la mâchoire 3 lors de la fermeture de l'étau et de l'écarter de cette mâchoire 3 lors de l'ouverture.

La figure 3 illustre une réalisation préférée du support auxiliaire 8. Dans ce cas, le support 8 est solidaire de la mâchoire pivotante 4 de sorte que le pivotement de cette dernière entraîne l'élévation du support 8 qui, dans son mouvement, prend en charge le profilé 1 pour le placer dans la position représentée en figure 3.

Dans cette position, il est aisé d'accéder aux faces de l'âme 1a et, par le moyen de la portion centrale 16 pivotant dans la fourche 15, de retourner le profilé selon les flèches C. Bien entendu, la machine comprendra un support 8 en au moins deux parties distantes l'une de l'autre le long de l'axe longitudinal du profilé.

Le fonctionnement de cette machine se déroule de la façon suivante:

Le profilé 1 à regarnir est placé sur le support 2, avec sur chaque face de l'âme 1a sa garniture usagée. Le retrait de celle-ci demande un chauffage préalable à une température de l'ordre de 120 à 150°C. Ce chauffage est obtenu en resserrant les mâchoires 3 et 4 sur le profilé et en chauffant leur semelle 3a, 4a.

L'ouverture complète des mâchoires place la machine dans la configuration représentée en figure 3. Il est alors possible de retirer les garnitures usagées au moyen d'outils appropriés (socs ou racloirs) et d'un mouvement relatif créé entre le profilé et ces outils.

Il est ensuite aisé de préparer la pose des garnitures neuves. On peut encoller les deux faces de l'âme 1a du profilé en retournant aisément celui-ci. On pose les garnitures neuves sur les semelles des mâchoires 3 et 4 qui sont horizontales et on les encolle également. On ferme ensuite la machine. Le profilé est déposé sur le support 2, les mâchoires se resserrent et on maintient la pression en chauffant les semelles à une température et pendant une durée (de l'ordre de l'heure) dépendant de la nature de la colle employée. La polymérisation de la colle étant réalisée, on peut procéder au refroidissement accéléré de l'ensemble en faisant circuler un fluide de refroidissement dans les mâchoires. Ainsi si la température de polymérisation est de l'ordre de 80°C, on peut atteindre la température ambiante au bout d'un quart d'heure environ.

La machine selon l'invention permet de simplifier considérablement les opérations d'entretien des pilonneuses et d'améliorer la qualité du garnissage.

## Revendications

1. Machine pour procéder au garnissage ou au dégarnissage des deux faces opposées de l'âme (1a) d'un profilé (1), l'une et l'autre des opérations impliquant un apport de calories pour agir sur le liant interposé entre le profilé (1) et ses garnitures, caractérisée en ce qu'elle comporte, sur un bâti (20), un support (2) du profilé (1) dans une position où l'âme (1a) est verticale, ce support étant disposé entre deux mâchoires horizontales (3,4) de longueur au moins égale à celle de la garniture à mettre en place sur le profilé (1), ces mâchoires étant attelées à des organes moteurs (21) pour les rapprocher ou les écarter l'une de l'autre dans un mouvement perpendiculaire à l'âme (1a) du profilé (1) et pour les maintenir en position serrée sur l'âme (1a) avec une force déterminée, les mâchoires étant pourvues de moyens de chauffage et de refroidissement (3b, 4b) de leur surface (3a, 4a) en regard l'une de l'autre.

2. Machine selon la revendication 1, caractérisée en ce que l'une (3) des mâchoires est fixe en coulissement par rapport au bâti (20), le support (2) du profilé étant monté mobile en coulissement par rapport au bâti (20) de manière à pouvoir être rapproché et écarté de la mâchoire fixe (3) lors du mouvement de l'autre mâchoire (4).

3. Machine selon la revendication 1 ou la revendication 2 caractérisée en ce qu'elle comporte un second support (8) pour le profilé (1) constitué par au moins deux bras (15) escamotables entre une première position où ils sont sous le premier support (2) et une seconde position où ils sont au-dessus de ce premier support (2), chaque bras (15) comportant des moyens (16) de bridage du profilé (1) montés tournants dans ce bras (15) autour d'un axe parallèle à celui du profilé.

4. Machine selon l'une quelconque des revendications précédentes caractérisée en ce que les mâchoires (3, 4) sont montées pivotantes par rapport au bâti (20) entre une première position où leur face active (3a, 4a) est verticale en regard l'une de l'autre et une seconde position où leur face active (3a, 4a) est horizontale tournée vers le haut.

5. Machine selon les revendications 2, 3 et 4, caractérisée en ce que les bras (15) formant le second support (8) sont solidaires de la mâchoire mobile (4), les première et seconde positions des bras (15) correspondant aux première et seconde positions de la mâchoire mobile (4).

6. Machine selon la revendication 4 ou la revendication 5 caractérisée en ce que la mâchoire mobile (4) est montée sur un chariot (14b) coulissant sur le bâti (20) perpendiculairement au premier support (2), les organes moteurs étant constitués par des vérins (21) attelés entre le bâti (20) et ce chariot coulissant (14b), les moyens d'entraînement en basculement des mâchoires (3,4) étant constitués, pour la mâchoire mobile (4) par une roue (22) d'entraînement montée tournante sur le chariot (14b) coopérant avec une crémaillère fixe (23) solidaire du bâti (20) lorsque le chariot (14b) est déplacé dans cette zone du bâti, et pour la mâchoire fixe (3) par un levier (24) extensible élastiquement attelé entre la première et la seconde mâchoire.

## Patentansprüche

1. Vorrichtung zum Aufbringen oder Entfernen eines Belages auf den beiden entgegengesetzten Seiten des Steges (la) eines Profils (1), wobei beide Vorgänge die Zufuhr von Wärme implizieren, um auf das zwischen dem Profil (1) und seinen Belägen angeordnete Bindemittel einzuwirken, **gekennzeichnet** durch ein auf einem Gestell (20) angeordnetes Auflager (2) für das Profil (1), um dieses in einer Stellung zu halten, in der der Steg (1a) vertikal gerichtet ist, wobei das Auflager zwischen zwei horizontalen Backen (3, 4) angeordnet ist, deren Länge mindestens gleich der Länge der auf dem Profil (1) aufzubringenden Beläge ist, wobei die Bakken mit Antriebsorganen (21) gekoppelt sind, um sie aufeinander zu oder voneinander weg senkrecht zum Steg (1a) des Profiles (1) zu bewegen und um sie mit einer vorgegebenen Kraft gegen den Steg gespannt zu halten, und wobei die Backen mit Mitteln (3b, 4b) zum Heizen und Kühlen ihrer einander gegenüberliegenden Flächen (3a, 4a) versehen sind.

2. Vorrichtung nach Anspruch 1, **dadurch gekennzeichnet**, daß eine (3) der Backen gegenüber dem Gestell (20) verschiebefest angeordnet ist, wobei das Auflager (2) für das Profil relativ zum Gestell (20) derart verschiebbar gelagert ist, daß es sich bei einer Bewegung der anderen Backe (4) der feststehenden Backe (3) nähern bzw. von dieser entfernen kann.

3. Vorrichtung nach Anspruch 1 oder 2, **dadurch gekennzeichnet**, daß sie für das Profil (1) ein zweites Auflager (8) umfaßt, welches von mindestens zwei Armen (15) gebildet ist, die zwischen einer ersten Stellung, in der sie sich unter dem ersten Auflager (2) befinden, und einer zweiten Stellung verstellbar sind, in der sie sich oberhalb des ersten Auflagers (2) befinden, wobei jeder Arm (15) Klemmittel für das Profil (1) umfaßt, die in dem Arm (15) um eine zur Achse des Profils parallele Achse drehbar gelagert sind.

4. Vorrichtung nach einem der vorhergehenden Ansprüche, **dadurch gekennzeichnet**, daß die Backen (3, 4) relativ zum Gestell (20) zwischen einer ersten Stellung, in der ihre aktiven Flächen (3a, 4a) vertikal einander gegenüberstehen, und einer zweiten Position schwenkbar gelagert sind, in der ihre aktive Fläche (3a, 4a) horizontal nach oben gedreht ist.

5. Vorrichtung nach den Ansprüchen 2, 3 und 4, **dadurch gekennzeichnet**, daß die das zweite Auflager (8) bildenden Arme (15) fest mit der beweglichen Backe (4) verbunden sind, wobei die erste und die zweite Position der Arme (15) der ersten und der zweiten Position der beweglichen Backe (4) entsprechen.

6. Vorrichtung nach Anspruch 4 oder 5, **dadurch gekennzeichnet**, daß die bewegliche Backe (4) auf einem Schlitten (14b) angeordnet ist, der auf dem Gestell (20) senkrecht zum ersten Auflager (2) verstellbar ist, wobei die Antriebsorgane von Arbeitszylindern (21) gebildet sind, die zwischen das Gestell (20) und den verstellbaren Schlitten (14b) gekoppelt sind, wobei die Mittel zum Verschwenken der Backen (3, 4) für die bewegliche Backe (4) von einem Antriebsrad (22), das an dem Schlitten (14b) drehbar gelagert ist und mit einer mit dem Gestell (20) verbundenen feststehenden Zahnstange (23) kämmt, wenn der Schlitten (14b) in dieser Zone des Gestells verstellt wird, und für die feststehende Backe (3) von einem Hebel (24) gebildet sind, der elastisch dehnbar zwischen die erste Backe und die zweite Backe gekuppelt ist.

## Claims

1. A machine for lining or stripping the two opposite faces of the web (1a) of a beam (1), both of these operations requiring heat to be applied thereto to act on a binder interposed between the beam (1) and its linings, the machine being characterized in that it comprises, on a frame (20), a support (2) for supporting the beam (1) in a position where its web (1a) is vertical, said support being disposed between two horizontal jaws (3, 4) that are at least as long as the lining to be installed on the beam (1), said jaws being coupled to drive members (21) for moving them towards each other and away from each other in motion perpendicular to the web (1a) of the beam (1), and for maintaining them in position clamped against the web (1a) with a determined force, the jaws being provided with heating and cooling means (3a, 3b) for heating and cooling their facing surfaces (3a, 4a).

2. A machine according to claim 1, characterized in that one of the jaws (3) is slidably mounted relative to the frame (20), the beam support (2) being mounted to be slidably movable relative to the frame (20) so as to be capable of being moved towards and away from the fixed jaw (3) during movement of the other jaw (4).

3. A machine according to claim 1 or claim 2, characterized in that it includes a second support (8) for the beam (1) constituted by at least two arms (15) that are retractable between a first position in which they are beneath the first support (2) and a second position in which they are above said first support (2), each arm (15) including beam holding means (1) mounted to rotate relative to said arm (15) about an axis which is parallel to the axis of the beam.

4. A machine according to any preceding claim, characterized in that the jaws (3, 4) are mounted to pivot relative to the frame (20) between a first position in which their active faces (3a, 4a) are vertical and facing each other, and a second position in which their active faces (3a, 4a) are horizontal and facing upward.

5. A machine according to claims 2, 3, and 4, characterized in that the arms (15) constituting the second support (8) are fixed to the moving jaw (4), with the first and second positions of the arms (15) corresponding to the first and second positions of the moving jaw (4).

6. A machine according to claim 4 or claim 5, characterized in that the moving jaw (4) is mounted on a carriage (14b) which is slidable relative to the frame (20) perpendicularly to the first support (2), the drive members being constituted by actuators (21) coupled between the frame (20) and said sliding carriage (14b), the jaw tilting drive means being constituted for the moving jaw (4) by a drive wheel (22) mounted to rotate on the carriage (14b) and co-operating with a stationary rack (23) fixed to the frame (20) whenever the carriage (14b) is displaced over the corresponding zone of the frame, and for the fixed jaw (3) by a resiliently extendable lever (24) coupled between the first and second jaws.
